# DEMANDE DE BREVET EUROPEEN

(11) **EP 0 466 541 A1**
(43) Date de publication de la demande: **15.01.1992**
(21) Numéro de dépôt: 91401703.3
(22) Date de dépôt: 25.06.1991
(51) Int. Cl.: E05B 47/00

(54) **Verrou électromagnétique et système pour contrôle des portes comportant un tel verrou**

(30) Priorité: 13.07.1990 FR 9008940
(71) Demandeur: Mouchet, Jeannine Renée, F-92300 Levallois-Perret (FR); Dolle, Christine Janine, F-Piolenc (Vaucluse) (FR)
(72) Inventeur: Mouchet, Jeannine Renée, F-92300 Levallois-Perret (FR); Dolle, Christine Janine, F-Piolenc (Vaucluse) (FR)

(57) **Abrégé**

s Verrou électromagnétique destiné à équiper des portes, en particulier des portes de secours.

Ce verrou comprend au moins un déclencheur électromagnétique radial (1, 2, 101) relié à une alimentation électrique et comportant un couvercle (3, 103) monté en rotation sur l'axe vertical (4, 104) dudit déclencheur et muni d'une lyre (5, 105) comportant une rainure radiale (6, 106) limitée par deux parois (7, 107) sensiblement parallèles entre elles et raccordées par un sommet arrondi (8, 108) centré sur ledit axe vertical (4, 104) ladite rainure (6, 106) coopère avec un ergot (23, 24, 123) en relation avec ladite porte et en appui sur la paroi interne dudit sommet (8, 108) en position de verrouillage.

Application à la sécurité des biens et/ou des personnes.

## Description

La présente invention est relative à un verrou électromagnétique destiné à équiper des portes, en particulier des portes de secours, ainsi qu'à un système pour contrôler des portes comportant un tel verrou. Si l'invention trouve plus particulièrement une application dans le domaine des portes de secours, elle est également applicable dans tout domaine où l'on doit surveiller et commander à distance le verrouillage et le déverrouillage d'une porte : par exemple dans le cas de portes donnant accès à des enceintes contrôlées.

Bien que le domaine d'application de la présente invention ne soit pas limité aux seules portes de secours, cet exemple d'application sera seul pris en considération: en effet le verrouillage-déverrouillage de telles portes constitue un problème important que tous les organismes de sécurité essayent actuellement de résoudre au mieux.

Les portes de secours, parfois dénommées issues de secours, sont en temps normal verrouillées de façon à rendre impossible toute intrusion, ce qui constituerait une utilisation frauduleuse dommageable à la sécurité des biens; elles doivent pouvoir être déverrouillées à tout moment, pour ainsi dire instantanément, afin d'assurer la sécurité des personnes. De telles portes demandent donc que l'on réalise un compromis entre la sécurité des personnes impliquant un déverouillage immédiat et le plus simple possible, et la sécurité des biens nécessitant un verrouillage inviolable.

Actuellement, les dispositifs équipant les portes de secours doivent donc répondre à des prescriptions réglementaires essentiellement destinées à assurer la sécurité des personnes tout en prenant en compte la sécurité des biens. Ainsi est-il prescrit que toutes les portes de secours doivent s'ouvrir de l'intérieur par simple poussée ou par la manoeuvre facile d'un seul dispositif par vantail et qui exceptionnellement le verrouillage de tels portes peut être autorisé si le dis- positf de déverrouillage est rapide et sûr. Sans cette dérogation, la sécurité des biens ne peut être assurée, car même sans complicité interne un individu peut sortir frauduleusement des marchandises et/ou des objets de valeur hors d'une enceinte comportant de telles portes.

Ainsi qu'on aura pu le comprendre,il existe donc un antagonisme entre la sécurité des personnes et celle des biens.

Les dispositifs de verrouillage-déverrouillage actuels équipant les portes de secours assurent remarquablement la sécurité des personnes mais ne sont pas satisfaisants pour la sécurité des biens : celle-ci n'est qu'imparfaitement assurée. C'est pourquoi il n'est pas rare que des portes de secours soient condamnées pour assurer une sécurité parfaite des biens au détriment de la sécurité des personnes. Par exemple, les deux vantaux d'une porte de secours sont équipés d'une barre anti-panique : en l'abaissant le vantail correspondant s'ouvre immédiatement ce qui assure une sécurité parfaite des personnes, mais n'interdit pas l'intrusion dès lors qu'un complice ouvre de l'intérieur une telle porte. Aussi pour que la sécurité des biens soit parfaitement réalisée, il n'est pas rare que les deux barres anti-paniques soient reliées par une chaine cadenassée empêchant toute manoeuvre des barres : la sécurité des personnes n'est donc plus assurée.

C'est pourquoi un but de la présente invention est-il de fournir un dispositif de verrouillage-déverrouillage notamment de portes de secours sous la forme d'un verrou électromagnétique assurant aussi bien la sécurité des personnes que celle des biens.

Un autre but de la présente invention est de fournir un verrou dont le fonctionnement est totalement fiable et dont le coût et la réalisation sont respectivement faible et aisée.

Ainsi qu'il l'a été déjà dit, la présente invention a également pour but de fournir un système pour contrôler des portes munies d'un tel verrou électromagnétique.

Ces buts, ainsi que d'autres qui apparaîtront par la suite, sont atteints par un verrou électromagnétique comprenant au moins un déclencheur électromagnétique radial relié à une alimentation électrique et comportant un couvercle monté en rotation sur l'axe vertical de ce déclencheur et muni d'une lyre comportant une rainure radiale limitée par deux parois sensiblement parallèles entre elles et raccordées par un sommet centré sensiblement sur l'axe vertical, verrou caractérisé par le fait que cette rainure coopère avec un ergot en relation avec cette porte et en appuis sur la paroi interne de ce sommet arrondi, en position de verrouillage.

Avantageusement, ce verrou comporte un boîtier constitué par deux platines principale et secondaire, chacune en forme de cornières, la platine principale ayant un petit côté vertical pour la fixation du boîtier et un grand côté constituant la face supérieure du boîtier, la platine secondaire comprenant un petit côté solidaire du petit côté de la platine principale et un grand côté constituant la face inférieure du boîtier et comportant au moins une découpe en regard du (ou des) déclencheurs.

Selon un premier mode de réalisation de la présente invention, l'ergot est disposé sur la porte. Le verrou comporte également un ressort dont une extrémité est fixée sur une cheville située sur le couvercle et l'autre sur un plot situé sur un boîtier dans lequel est disposé l'ensemble constituant ledit verrou électromagnétique, la cheville coopérant avec une butée que comporte le boîtier pour limiter la rotation dudit couvercle.

De préférence, le verrou comprend une plaquette solidaire du couvercle et comportant la cheville.

Avantageusement, la découpe pratiquée dans le grand côté de la platine secondaire comporte une échancrure dont les extrémités constituent des butées pour la cheville. Le boîtier peut également comprendre un centreur de porte.

Selon un autre mode de réalisation, la présente invention est caractérisée par le fait que l'ergot est porté par une plaquette mobile autour d'une âme solidaire du grand côté de la platine secondaire et située au-delà de ce grand côté par rapport au déclencheur électromagnétique radial, cet ergot traversant la découpe.

De préférence, la plaquette comporte une cheville qui est reliée par un ressort à un plot situé sur le grand côté de la platine secondaire et traversant ce grand côté au travers d'un orifice.

Avantageusement la plaquette comporte, au-delà d'une ligne formée par la cheville et l'ergot, par rapport à son axe de rotation, une découpe arrondie, vers la cheville, et une découpe rectiligne constituée par une rampe et une butée, vers l'ergot.

Dans ce mode de réalisation, le verrou électromagnétique peut également comprendre un dispositif de surverrouillage.

De préférence ce dispositif de surverrouillage comprend, d'une part, la découpe rectiligne et, d'autre part, une équerre reliée à un électro-aimant, cette équerre comprenant une branche longue qui se loge dans la rainure rectiligne, en position de verrouillage, et une branche courte reliée à une tige traversant l'électro-aimant, cette tige comportant un ressort de rappel ayant une action contraire à celle de l'électro- aimant lorsque celui-ci est sous tension.

Avantageusement, le dispositif de surverrouillage comprend, d'une part, la découpe et, d'autre part une équerre reliée à un électro-aimant, cette équerre comprenant une branche longue qui se loge dans la découpe rectiligne en position de verrouillage, et une branche courte reliée à une tige traversant l'électro- aimant, quia à chaque impulsion électrique, pousse ou tire sur la tige.

La description qui va suivre et quine présente aucun caractère limitatif, doit être lue en regard des figures annexées parmi lesquelles :
- la figure 1 est un schéma éclaté d'un boîtier comportant un verrou électromagnétique selon un premier exemple de réalisation de la présente invention,
- la figure 2 est une vue de dessous de ce boîtier,
- la figure 3 est une vue de face de la figure 1,
- la figure 4 est un schéma représentant un système pour contrôler des portes équipées d'un verrou électromagnétique selon la présente invention,
- la figure 5 est une vue éclatée d'un boîtier comportant un verrou électromagnétique selon un second exemple de réalisation de la présente invention,
- la figure 6 est une vue de dessous de ce boîtier,
- la figure 7 est une vue de face de ce même boîtier en position de fermeture, et
- la figure 8 est un schéma du montage électrique pour ce second mode de réalisation.

Ainsi qu'on peut le voir sur les figures 1 à 3, un verrou électromagnétique, selon un premier exemple de réalisation de la présente invention, comprend deux déclencheurs électromagnétiques radiaux 1 et 2. Il pourrait en comporter un seul ou plus de deux, en fonction des forces de poussées éventuelles à combattre.

De tels déclencheurs électromagnétiques radiaux sont bien connus de l'homme du métier : ils sont notamment décrits dans le document FR-A-2.296.076, auquel il est fait explicitement référence pour la description de ces éléments.

En particulier, chaque détecteur électromagnétique radial 1 ou 2 comporte un couvercle 3 qui est monté en rotation sur l'axe vertical 4 du déclencheur correspondant.

Ce couvercle 3 est muni, sur sa face externe, d'une lyre 5 qui est constituée par une rainure 6 limitée par deux parois 7 sensiblement parallèles entre elles et raccordées par un sommet arrondi 8 centré sur l'axe vertical 4. Les extrémités libres des parois 7 sont évasées vers l'extérieur. Dans le présent exemple de réalisation, les deux lyres 5 se font face, lorsque la porte est fermée.

Sur chaque couvercle 3 est montée une plaquette 9 solidaire du couvercle correspondant et supportant une cheville 10. Celle-ci pourrait être directement située sur le couvercle.

Sur cette cheville 10 est fixé un ressort 12 dont l'autre extrémité est fixée sur un plot 13 situé sur un boîtier 14 dans lequel est disposé l'ensemble constituant le verrou électromagnétique selon la présente invention.

Le boîtier 14 est constitué de deux platines,principale 15 et secondaire 16 chacune en forme de cornière. La platine principale 15 a un petit côté 17 vertical destiné à être rendu solidaire d'un bâti de porte, et un grand côté 18 constituant la face supérieure du boîtier. La platine secondaire 16 comprend un petit côté 19 solidaire par tout moyen connu du petit côté 17 de la platine principale 15 et un grand côté 20 constituant la face inférieure du boîtier 14.

Le boîtier 14 peut également comporter un centreur de porte 21 qui est fixé sur le grand côté 20 de la platine secondaire 16. Quant aux deux déclencheurs électromagnétiques radiaux 1 et 2, ils sont rendus solidaires du grand côté 18 de la platine principale 15 et traversent le grand côté 20 de la platine secondaire 16 par une découpe 22.

Cette découpe 22 comporte une échancrure 22' en forme d'arc de cercle dont les extrémités constituent des butées à la rotation du couvercle 3.

L'alimentation électrique des déclencheurs électromagnétiques radiaux est normalement assurée par une source de courant extérieure au boîtier 14.

Sur une porte 11 elle-même, ou sur chaque vantail la constituant, sont disposés deux ergots 23 et 24 en regard des lyres 5 des déclencheurs électromagnétiques 1 et 2 correspondants; chacun de ces ergots prend appui sur la paroi interne du sommet arrondi 8 de la lyre correspondante : ceci assure le verrouillage de cette porte 11 lorsque le verrou électromagnétique est sous tension. En effet, le déclencheur électromagnétique radial s'oppose à toute forme de poussée exercée sur la porte. Si le verrou ne comporte qu'un déclencheur, il faudrait exercer une poussée de l'ordre de 50 daN/cm pourdéven-ouiller la porte, pour une alimentation électrique en 24 volts et une puissance consommée de 1 watt.

Le verrou comporte deux déclencheurs électromagnétiques radiaux qui sont alimentés en 12 volts et ont chacun une puissance consommée de 3,5 watts, le couple de maintien est, dans ce cas, d'environ 240 daN/cm

Le boîtier 14 comporte également un capot (non représenté sur les figures) qui vient coiffer l'ensemble des platines principale 15 et secondaire 16 de telle sorte que personne ne puisse intervenir sur le verrou électromagnétique sans déclencher une alarme.

Ainsi qu'on aura pu le comprendre, le boîtier 14 peut être fixé sur le bâti de porte ou sur la porte elle-même, l'ergot étant disposé sur la porte ou le bâti de porte respectivement.

En cas de rupture de courant accidentelle ou provoquée, une simple poussée exercée sur la porte en entraîne l'ouverture : l'ergot échappe de la lyre 5 et le ressort 12 aide à la rotation du couvercle 3. En refermant la porte, on engage les ergots dans les lyres correspondantes et par mise sous tension on assure le verrouillage. Les butées de l'échancrure 22' permettent de maintenir le couvercle 3, donc la lyre 5, dans une position correcte pour qu'à la fermeture de la porte 11 l'ergot s'engage correctement dans cette lyre 5.

Ainsi qu'on aura pu le comprendre, la position verrouillée permet d'assurer la sécurité des biens dans de parfaites conditions, sans nuire à la sécurité des personnes puisque le déverrouillage peut être instantané. Par exemple, la commande du déverrouillage, c'est-à-dire la coupure en alimentation électrique, peut être provoquée par action sur un "coup de poing" par un surveillant à partir d'un poste de commande, ou par un "bris de glace" disposé à côté de la porte 11. Dans ce dernier cas, l'action sur le "bris de glace" peut entraîner le déverrouillage de la porte ou une alarme à un poste de commande : le surveillant pouvant a lors lui -même commander le déverrouillage selon des informations en sa possses- sion ou en fonction des consignes reçues.

Les figures 4 à 8 sont relatives à un second mode de réalisation de la présente invention.

Selon cet autre exemple, le verrou électromagnétique comprend un seul déclencheur électromagnétique radial 101. Comme indiqué plus haut, un tel déclencheur comporte un couvercle 103 qui est monté en rotation sur l'axe vertical 104 du déclencheur 101. Ce couvercle 103 est muni, sur sa face interne, d'une lyre 105 qui est constituée par une rainure 106 limitée par deux parois 107 sensiblement parallèles entre elles et raccordées par un sommet arrondi 108 centré sur l'axe vertical 104. Les extrémités libres des parois 107 sont évasées vers l'extérieur.

Le déclencheur électromagnétique radial 101 est fixé sur une platine principale 115 en forme de cornière constitutive d'un boîtier 114. La platine principale 115 comprend donc un petit côté ou une face verticale 117 fixée sur le dormant d'une porte, et un grand côté ou une face horizontale 118 constituant la face supérieure du boîtier 114 et, sur laquelle est fixé le déclencheur 101.

Le boîtier 114 comprend également une platine secondaire 116 comportant un petit côté 119 solidaire par tout moyen connu de la face verticale 117 de la platine principale 115 et un grand côté 120 constituant la face inférieure du boîtier 114. La lyre 105 du déclencheur électromagnétique radial 101 est en regard du grand côté 120 de la platine secondaire 116.

Ce grand côté 120 est situé entre le déclencheur 101 et une plaquette 109 de forme sensiblement triangulaire capable de tourner autour d'un axe 121 solidaire du grand côté 120. Elle comporte un ergot 123 qui vient se situer dans la rainure 106 de la lyre 105 au plus près du sommet arrondi 108, et une cheville 110 qui est reliée par un ressort 112 à un plot 113 situé sur le grand côté 120. Ce ressort 112 travaille en traction. La plaquette 109 comporte au-delà de la ligne formée parla cheville 110 et l'ergot 123, par rapport à l'axe 121, une découpe arrondie 130 vers le plot 110 et une découpe rectigligne 131 constituée par une rampe 132 prolongée par une butée 133.

La cheville 110 et l'ergot 123 traverse le grand côté 120 dans deux orifices 122 et 122' respectivement, qui sont nettement plus larges qu'eux.

Dans la découpe arrondie 130 vient se loger un pène 134 solidaire du battant de la porte (non représentée) équipée d'un verrou selon la présente invention. Le ressort 112 maintient la plaquette 109 appliquée contre ce pène 134.

Selon ce second mode de réalisation, le verrou comprend également un dispositif de surverrouillage qui est constitué, d'une part, par la découpe rectiligne 131 et, d'autre part, par une équerre 135 reliée à un électro-aimant 136. Cette équerre 135 comporte une branche longue 137 qui se loge dans la découpe rectiligne 131 en position de verrouillage se bloquant contre la butée 133 et une branche courte 138 reliée à une tige 139 traversant l'électro-aimant 136. Cette équerre pivote autour d'un axe 140 situé sensiblement vers son sommet.

La relation entre la tige 139 et l'équerre 135 est réalisée par tout moyen approprié à la portée de l'homme du métier.

Lorsque le courant électrique excite le déclencheur électromagnétique radial 101, il s'oppose à tout mouvement de rotation et est bloqué, de plus, par l'équerre 135 par action de l'électro-aimant 136 sur la tige 139 : celle-ci en tirant sur la branche courte 138 de l'équerre 135 bloque la branche longue 137 dans la découpe rectiligne 131 empêchant ainsi tout mouvement de rotation du déclencheur électromagnétique radial 101 et par suite toute ouverture de la porte.

Le dispositif de verrouillage, sans le dispositif de surverrouillage, nécessiterait une poussée de 180 daN/m pour déverrouiller la porte lorsque l'alimentation électrique du verrou est réalisée en 24 volts continus pour une puissance consommée de 1 watt. Lorsque le dispositif de surverrouillage est présent, le blocage est total.

Lors d'une rupture de courant, l'électro-aimant 136 n'exerce plus aucune action sur la tige 139 sur laquelle est montée un ressort de rappel (non représenté) qui de ce fait, pousse la branche courte 138 entraînant le pivotement de l'équerre 135 et par suite l'échappement de la grande branche 137 de la découpe rectiligne 131 : une simple poussée sur le battant de porte en permet l'ouverture.

Selon une variante de réalisation de ce second exemple, l'electro-aimant 136 lors d'une première impulsion électrique exerce une attraction sur la tige 139 et la bloque dans cette position; une seconde impulsion entraîne un mouvement en sens inverse de la tige 139 ayant pour conséquence la mise hors service du dispositif de surverrouillage. Comme le verrouillage décrit dans la présente demande est dit de sécurité, le déblocage du surverrouillage doit être observé même s'il y a rupture de courant accidentelle ou provoquée. Ceci est obtenu, par exemple, au moyen d'un relais 141 qui fait tomber un bistable 142 dès qu'une rupture en alimentation électrique a lieu : l'impulsion nécessaire pour le déblocage de l'équerre 135 est fournie à l'électro-aimant 136 par une réserve d'energie accumulée dans une capacité 143. Cette réserve d'énergie électrique est calculée pour maintenir également en position le déclencheur électromagnétique radial une fraction de seconde, ce qui permet de façon efficace le déblocage du dispositif de surverrouillage. Dès que le déclencheur électromagnétique radial n'est plus sous tension, la porte peut s'ouvrir par simple poussée. Il est à noter que par la forme de la découpe rectiligne aucun effet de cisaillement ne peut se produire.

Lorsque le courant électrique n'alimente plus l'électro-aimant, la branche longue 137 de l'équerre 135 est retirée de la découpe rectiligne 131 : une simple poussée sur la porte entraîne une rotation du couvercle 103 et par suite un échappement du pène 134 de la découpe arrondie 130, ce qui libère la porte.

Le mécanisme constitué par la plaquette 109, l'ergot 123 et le pène 134 peut être remplacé par tout moyen équivalent permettant, d'une part, de réaliser un surverrouillage, et d'autre part, démultiplier l'effet nécessaire pour libérer le pène 134.

Ainsi qu'il a déjà été dit, la présente invention concerne également un système pour commander des portes de secours équipées de verrous électromagnétiques tels que décrits ci-dessus. Un tel système comprend, comme représenté schématiquement à la figure 4, un poste de commande 31 relié, d'une part, à des capteurs indiquant l'état fermé-ouvert de la porte et, d'autre part à des commandes pour verrouiller-déverrouiller cette porte. Il comprend également des moyens pour déterminer l'environnement de chaque porte dont le verrou électromagnétique est relié à ce système.

Les capteurs pour déterminer l'état fermé-ouvert d'une porte sont, selon cet exemple de réalisation,constitués par le centreur 21 que comporte le boi- tier 14. Mais ils peuvent être aussi des contacts de feuillure bien connus de l'homme du métier. Le centreur 21 présente comme avantage de ne pouvoir être détérioré puisque protégé par le boîtier 14.

Ce centreur 21 comprend un contacteur fermant le circuit le reliant au poste de commande 31, lorsqu'il est en position dans une cupule 35 disposée au sommet de la porte 11 : dans cette position la porte 11 est fermée et peut donc être verrouillée.

Les commandes pour verrouiller-déverrouiller une porte sont constituées par des interrupteurs d'alimentation électrique du verrou électromagnétique correspondant; elles sont situées, d'une part, au poste de commande 31 et, d'autre part, à proximité de la porte 11. Dans ce dernier cas, l'interrupteur est très généralement un "bris de glace"; en exerçant une pression sur lui on coupe l'alimentation électrique, entraînant par là-même le déverrouillage puis l'ouverture de la porte considérée, ou on déclenche une alarme comme décrit ci-dessus.

Ce système comprend également des moyens pour déterminer l'environnement de chaque porte 11 surveillée par le système. Ces moyens permettent au surveillant présent au poste de commande 31 d'éventuellement s'opposer au déverrouillage s'il juge que l'action sur le "bris de glace" 32 correspond à un acte de vandalisme ou de malveillance. Ils lui permettent également de ne déverrouiller la porte qu'à bon escient compte-tenu des évènements. Ces moyens sont, par exemple, des interphones 33 et des caméras vidéos 34.

Un tel système permet d'assurer la sécurité des personnes car toute interruption en alimentation électrique du verrou électromagnétique déverrouille la porte, sauf action contraire par la personne responsable du poste de commande. En effet celle-ci par contrôle au moyen de l'interphone et/ou des caméras vidéos peut se rendre compte qu'il n'y a aucun danger pour les personnes et qu'il ne s'agit pas d'un acte de malveillance ayant pour but de déverrouiller la porte : dans ce cas,il faut assurer la sécurité des biens et le déverrouillage est déclaré intempestif; le courant électrique alimentant le verrou n'est pas coupé ou est rétabli immédiatement.

Ce système comporte éventuellement des dispositifs de temporisation ainsi que des dispositifs d'auto- contrôle ces derniers dès qu'ils détectent une anomalie, coupent l'alimentation électrique ce qui entraîne le déverrouillage des portes, assurant ainsi la sécurité des personnes.

Le système ci-dessus a été décrit en regard du premier mode de réalisation de la présente invention, mais il peut très bien être utilisé avec le second mode de réalisation sans que cela soit limitatif.

## Revendications

1. Verrou électromagnétique destiné à équiper des portes, en particulier des portes de secours, comprenant au moins un déclencheur électromagnétique radial (1,2,101 relié à une alimentation électrique et comportant un couvercle (3, 103) monté en rotation sur l'axe vertical (4, 104) dudit déclencheur et muni d'une lyre (5, 105) comportant une rainure radiale (6, 106) limitée par deux parois (7, 107) sensiblement parallèles entre elles et raccordées par un sommet arrondi (8, 108) centré sur ledit axe vertical (4, 104), caractérisé par le fait que ladite rainure (6, 106) coopère avec un ergot (23, 24, 123) en relation avec ladite porte et en appui sur la paroi interne dudit sommet (8, 108) en position de verrouillage.

2. Verrou selon la revendication 1, caractérisé parle fait que ledit verrou comporte un boîtier constitué par deux platines principale (15, 115) et secondaire (16, 116), chacune en forme de cornière, ladite platine principale (15, 115) ayant un petit côté vertical (17,117) pour la fixation dudit boîtier (14, 114) et un grand côté (18, 118) constituant la face supérieure dudit boîtier, la platine secondaire comprenant un petit côté (19,119) solidaire du petit côté (17, 117) de ladite platine principale (15, 115) et un grand côté (20, 120) constituant la face inférieure dudit boîtier (14, 114) et comportant au moins une découpe (22,122) en regard du (ou des) déclencheur(s) (1, 2, 101).

3. Verrou selon l'une des revendication 1 ou 2, caractérisé par le fait que l'ergot (23, 24) est disposé sur la porte (11).

4. Verrou selon la revendication 3, caractérisé parle fait qu'il comporte également un ressort (12) dont une extrémité est fixée sur une cheville (10) située sur le couvercle (3) et l'autre sur un plot (13) situé sur un boîtier (14) dans lequel est disposé l'ensemble constituant ledit verrou électromagnétique, ladite cheville (10) coopérant avec une butée que comporte ledit boîtier (14) pour limiter la rotation dudit couvercle (3).

5. Verrou selon la revendication 4, caractérisé par le fait qu'il comprend une plaquette (9) solidaire du couvercle (3) et comportant la cheville (10).

6. Verrou selon la revendication 4, caractérisé par le fait que la découpe (22) comporte une échancrure (22') dont les extrémités constituent des butées pour la cheville (10).

7. Verrou selon l'une quelconque des revendications 3 à 6, caractérisé par le fait que le boîtier (14) comprend un centreur de porte (21).

8. Verrou selon l'une des revendications 1 ou 2, caractérisé par le fait que l'ergot (123) est portée par une plaquette (109) mobile autour d'un axe (121) solidaire du grand côté (120) de la platine secondaire (116) et situé au-delà de ce grand côté par rapport au déclencheur éléctromagnéti- que radial (101) ledit ergot (123) traversant la découpe (122).

9. Verrou selon la revendication 8, caractérisé par le fait que la plaquette (109)comporte une cheville (110) qui est reliée par un ressort (112) à un plot (113) située sur le grand-côté (120) de la platine secondaire (116) et traversant ledit grand côté au travers d'un orifice (122').

10. Verrou selon la revendication 9, caractérisé par le fait que la plaquette (109) comporte, au-delà d'une ligne formée par la cheville (110) et l'ergot (123), par rapport à l'axe (121), une découpe arrondie (130) vers ladite cheville (110) et une découpe rectiligne (131) constituée par une rampe (132) et une butée (133), vers ledit ergot (123).

11. Verrou selon la revendication 10, caractérisé par le fait qu'il comprend également un dispositif de surverrouillage.

12. Verrou selon la revendication 11, caractérisé par le fait que le dispositif de surverrouillage comprend, d'une part, la découpe rectiligne (131) et, d'autre part, une équerre (135) reliée à un électro-aimant (136), ladite équerre (135) comprenant une branche longue (137) qui se loge dans la rainure rectiligne (131), en position de verrouillage, et une branche courte (138) reliée à une tige (139) traversant ledit électro-aimant, ladite tige comportant un ressort de rappel ayant une action contraire à celle dudit électro-aimant (136) lorsque celui-ci est sous tension.

13. Verrou selon la revendication 11, caractérisé par le fait que le dispositif de surverrouillage comprend, d'une part, la découpe (131) et d'autre part une équerre (135) reliée à un électro-aimant (136), ladite équerre (135) comprenant une branche longue (137) qui se loge dans ladite découpe rectiligne (131), en position de verrouillage, et une branche courte (138) reliée à une tige (139) traversant ledit électroaimant (136), qui à chaque impulsion électrique pousse ou tire sur la tige (139).
